# FASCICULE DE BREVET EUROPEEN

(11) **EP 0 184 871 B1**
(45) Date de publication et mention de la délivrance du brevet: **01.02.1989**
(21) Numéro de dépôt: 85201872.0
(22) Date de dépôt: 14.11.1985
(51) Int. Cl.: D06F 39/02

(54) **Machine à laver le linge possédant une boîte à produits de lavage à double usage**
Waschmaschine mit einem Behälter für flüssige oder pulverförmige Waschmittel
Laundry washer with a powder or liquid detergent dispenser

(30) Priorité: 30.11.1984 FR 8418287
(43) Date de publication de la demande: 18.06.1986
(73) Titulaire: S.A. PHILIPS INDUSTRIELLE ET COMMERCIALE, 75008 Paris (FR); Philips Electronics N.V., 5621 BA Eindhoven (NL)
(72) Inventeur: Caron, Edith Marie, F-75007 Paris (FR)
(74) Mandataire: Charpail, François

(56) Documents cités:
- FR-A- 2 503 744
- GB-A- 1 289 413

## Description

L'invention concerne une machine à laver le linge à chargement par le dessus possédant au moins une boîte à produits de lavage aménagée dans une porte de cuve pivotante, porte qui se rabat horizontalement en position fermée, ladite boîte étant composée d'une part de deux godets, chacun conçu spécifiquement pour produit en poudre ou liquide et d'autre part d'un conduit permettant une alimentation programmée des godets en eau lorsque la porte est fermée, le produit de lavage liquide étant alors déversé dans la cuve de la machine à laver par siphonnage et le produit en poudre étant déversé par entraînement, le chargement des godets étant possible lorsque la porte est ouverte en position verticale. Une telle machine est connue comme en donne un exemple le brevet français n° 2 503 744. Elle donne la possibilité à l'utilisateur de choisir le produit de lavage en poudre ou bien liquide selon sa préférence.

Le brevet français n° 2 503 744 a pour objet une machine qui possède un dispositif récepteur et distributeur de produits de lessive dans lequel il est prévu pour la phase lavage au moins deux godets dont l'un est destiné à recevoir un produit de lavage liquide et l'autre destiné à recevoir un produit de lavage en poudre, les deux godets étant côte à côte, chacun possédant son ouverture de chargement. Le distributeur de produit de lessive comporte un conduit unique d'alimentation en eau distribuant l'eau simultanément dans les deux godets.

Un tel dispositif présente quelques inconvénients. Dans les machines dont les programmes comportent une phase lavage et une phase prélavage, le dispositif doit posséder une boîte à quatre godets pour permettre le choix pou- dre/liquide pour les phases lavage-prélavage. Seulement deux des godets sont simultanément utilisés, ce qui entraîne une occupation de place inutile, prise sur la largeur de la porte de cuve, porte sur laquelle doivent s'adapter deux autres godets supplémentaires réservés à d'autres produits comme par exemple les assouplissants et l'eau de Javel.

En plus de l'encombrement, les ouvertures de chargement des godets sont spécifiques. Il y a donc le risque d'inverser les fonctions des godets et d'introduire par exemple un produit de lavage liquide dans le godet à poudre. Cette méprise entraîne un déversement immédiat de produit liquide concentré directement dans la cuve de la machine à laver. Inversement, introduire un produit de lavage en poudre dans le godet à liquide entraîne une obstruction du siphon du godet à liquide par la poudre.

L'invention a pour objet une machine à laver le linge dont la boîte à produit de faible encombrement en largeur est utilisable indifféremment pour les produits de lavage liquide et en poudre, machine à laver caractérisée en ce que les deux godets de la boîte ont une ouverture de chargement commune, le godet à poudre étant au-dessus du godet à liquide lorsque la porte est ouverte, une séparation départageant les godets et retenant la poudre tout en laissant passer le produit liquide.

Dans le brevet français n° 2 503 744 le conduit d'alimentation en eau est commun aux deux godets, le conduit alimentant simultanément lesdits godets. Le débit d'eau est donc divisé par deux, ce qui nuit à la bonne irrigation de chacun des godets. Pour remédier à cet inconvénient, dans un mode préférentiel de réalisation la séparation est un moyen d'alimentation en eau, moyen qui, lorsque la porte est fermée, est susceptible de conduire de l'eau contenue dans le godet à liquide vers le godet à poudre. Ainsi les godets à liquide et à poudre sont irrigués en série par un seul débit d'eau.

Le moyen d'alimentation en eau qui déplace le contenu eu godet à liquide dans le godet à poudre peut être un siphon pontant la séparation, siphon qui aspire l'eau du godet à liquide pour la déverser dans le godet à poudre. La séparation des godets selon l'invention peut être conçue de différentes manières, comme par exemple en superposant deux plaques percées de plusieurs trous, les trous de chacune des plaques ne se trouvant pas en vis-à-vis, ou encore, en utilisant une grille dont la dimension de la maille permet le filtrage du produit liquide et la retenue des produits en poudre.

Dans un mode préférentiel de réalisation, la séparation départageant les deux godets de la boîte est une chicane formée d'au moins deux cloisons sensiblement verticales lorsque la porte est fermée, l'une des cloisons constituant alors une paroi fermée à la base du godet à liquide, chicane placée dans la partie médiane de la boîte au-dessus du niveau maximum occupé par le produit de lavage liquide dans le godet à liquide lorsque la porte est verticale. Dans ce type de séparation deux modes d'écoulement de l'eau en provenance du godet à liquide peuvent être envisagées, le premier consiste à laisser un passage, communicant avec le godet à poudre, ouvrant dans le haut de celui-ci, lorsque la porte est fermée ; la poudre est alors déversée par ruissellement. Dans un second mode d'écoulement préférentiel de l'eau la chicane laisse un passage communicant avec le godet à poudre, passage ouvrant dans le fond de celui-ci, lorsque la porte est fermée. La poudre est alors déversée par une lame d'eau glissant dans le fond du godet à poudre.

La description qui suit et les dessins illustrent un mode de réalisation de l'invention.
La figure 1 représente une vue de la machine à laver le linge conforme à l'invention, porte de cuve entrouverte.
La figure 2 est une vue en coupe longitudinale d'une boîte à produit de lavage, chargée d'un produit liquide, en position verticale.
La figure 3 est une vue en coupe longitudinale d'une boîte à produit de lavage, chargée d'un produit en poudre, en position verticale.
La figure 4 représente la boîte de la figure 2 rabattue en position horizontale.
La figure 5 représente la boîte de la figure 3 rabattue en position horizontale.
La figure 6 est une vue de dessus, partielle d'une boîte à produit de lavage, lorsque la porte de cuve est fermée.
La figure 1 présente une machine 1 à laver le linge à chargement par le dessus, conforme à l'invention, avec une porte 2 de cuve entrouverte, porte qui pivote autour d'un axe 24 horizontal. Dans l'épaisseur de la porte sont incorporées plusieurs boîtes destinées aux produits de lessive. Sur la paroi frontale 3 de la porte, sont représentées les ouvertures de chargement 4 et 5 des boîtes de lavage et de prélavage, pour produits de lavage liquide et en poudre. Les deux autres ouvertures 6 et 7 sont celles des boîtes réservées aux produits de traitement du linge comme par exemple, l'assouplissant et l'eau de Javel.
La figure 2 est une boîte sensiblement en forme de tronc de pyramide qui occupe une partie de l'espace compris entre la surface plane externe de la porte et la surface cylindrique du tambour de la cuve. La boîte se compose d'un godet à produit liquide 8, occupant la partie basse lorsque la porte est ouverte, et d'un godet à poudre 9 placé au-dessus dudit godet à produit liquide. La séparation entre les deux godets à poudre et à liquide est une chicane 12 moulée au-dessus du niveau maximum du produit liquide, liquide représenté en traits interrompus sur les figures 2 et 4.
La chicane 12 est composée de deux cloisons 10 et 11 sensiblement parallèles alors positionnées horizontalement et transversalement à la boîte. Les cloisons de la chicane sensiblement quadrilatères et moulées avec la boîte, sont assujetties par trois de leurs côtés, à trois parois verticales de la boîte, laissant ainsi un passage 13 et un passage 19 tous deux à l'opposé l'un de l'autre et qui forment avec les deux cloisons un canal 21 entre le godet à poudre 9 et le godet à liquide 8 pour l'écoulement du produit liquide. Lorsqu'un utilisateur choisit de charger la machine avec un produit liquide, le liquide est déversé dans le godet à poudre 9 par une ouverture commune 14, et coule à travers la chicane 12 par le canal 21 pour remplir le godet à liquide 8.
La figure 3 représente une boîte chargée d'un produit en poudre, la porte de la machine étant ouverte. Lorsqu'un utilisateur choisit de charger la machine avec un produit en poudre, la poudre est déversée dans le godet à poudre 9 par l'ouverture 14. La chicane 12 retient dans la partie basse du godet 9 le produit de lavage en poudre qui, sur les figures 3 et 5, est représenté en pointillés. Entre les deux cloisons 10 et 11 est matérialisée la pente d'écoulement du produit en poudre retenu juste après le passage 13 dans le canal 21.
La figure 4 représente la boîte chargée d'un produit liquide, porte horizontale. Une des cloisons de la chicane 12, la cloison 11, alors verticale, constitue une paroi fermée à la base du godet à liquide 8. Un conduit 15 d'alimentation en eau de la boîte est composé d'un tube formant une portion de tore, solidaire de la porte pivotante, placé au-dessus des cloisons 10 et 11. Le tube est muni, d'une part d'une embouchure 23 évasée qui reçoit un jet d'eau émis par une buse solidaire du bâti de la machine, non représentée sur la figure 1, et d'autre part d'un ajutage 16 placé au-dessus du godet à liquide, dont l'axe d'écoulement est perpendiculaire à la paroi 17 dudit godet, paroi qui dans la position présente est le fond sensiblement horizontal du godet à liquide. Sur la partie du conduit 15 placé au-dessus du godet à poudre 9, une série de petits trous 26 ont été aménagés formant une douche pour arroser les parois du godet à poudre.

Un siphon 18 chevauche une paroi et fait communiquer le godet à liquide avec l'espace interne de la cuve l'extrémité 25 du siphon traversant la paroi alors inférieure de la boîte.

Dans la partie la plus basse de la boîte, dans le godet à poudre est aménagée une ouverture de décharge 20 située près de l'ouverture commune 14 et protégée par un déflecteur 22, qui empêche un déversement direct des produits de lavage dans la cuve lors du chargement.

Pour la fonction de distribution du produit de lavage liquide, une alimentation en eau injecte l'eau dans le conduit 15. L'ajutage 16 oriente le jet d'eau vers la paroi 17 du godet qui casse le jet, provoquant des turbulences et une émulsion avec le produit de lavage liquide. L'émission déborde la cloison 11 de la chicane 12, prend le canal 21 et coule dans le godet à poudre pour arriver dans la cuve par l'ouverture de décharge 20 du godet à poudre. Le reste d'eau, contenu dans le godet après la distribution du produit liquide est déversée par le siphon 18 dans la cuve de la machine. En effet, une bonne évacuation du produit liquide ne nécessite pas un siphon, car tout le produit liquide est entraîné par l'eau. Toutefois, pour un chargement ultérieur, le godet à liquide doit être vidé de l'eau résiduelle accumulée lors de la phase de lavage précédente.

La figure 5 représente une boîte chargée d'un produit de lavage en poudre, porte horizontale. La cloison 11 est alors une paroi verticale fermée à la base du godet à poudre.

Pour la fonction de distribution du produit en poudre, la même alimentation injecte l'eau dans le conduit 15 qui par son ajutage 16 remplit le godet à liquide 8. L'eau déborde la cloison 11 s'écoule dans le canal 21 et débouche par le passage 13 dans la partie basse du godet à poudre 9. L'eau glisse en lame dans le fond du godet pour entraîner la poudre diluée vers l'ouverture de décharge 20 qui communique avec la cuve. Simultanément, la douche formée par les trous 26 du conduit 15 d'alimentation arrose les parois du godet à poudre et rince ledit godet lorsque la plus grande partie de la poudre diluée a été déversée dans la cuve. Le siphon 18 déverse le reste de l'eau contenu dans le godet à liquide, après déchargement de la poudre dans la cuve et arrêt de l'alimentation.

La figure 6 montre la boîte en vue de dessus. Le conduit 15 qui forme un siphon est monté de façon qu'après un chargement en produit liquide, porte ouverte, celui-ci ne puisse pas s'écouler, par le conduit, dans l'espace interne de la cuve.

## Revendications

1. Machine à laver le linge à chargement par le dessus possédant au moins une boîte à produits de lavage aménagée dans une porte de cuve pivotante, porte qui se rabat horizontalement en position fermée, ladite boîte étant composée d'une part de deux godets, chacun conçu spécifiquement pour produit en poudre ou liquide et d'autre part d'un conduit permettant une alimentation programmée des godets en eau lorsque la porte est fermée, le produit de lavage liquide étant alors déversé dans la cuve de la machine à laver par siphonnage et le produit en poudre étant déversé par entraînement, le chargement des godets étant possible lorsque la porte est ouverte en position verticale, caractérisée en ce que les deux godets de la boîte ont une ouverture de chargement commune, le godet à poudre étant au-dessus du godet à liquide lorsque la porte est ouverte, une séparation départageant les godets et retenant la poudre tout en laissant passer le produit liquide.

2. Machine à laver selon la revendication 1, caractérisée en ce que la séparation est un moyen d'alimentation en eau, moyen qui, lorsque la porte est fermée est susceptible de conduire de l'eau contenue dans le godet à liquide vers le godet à poudre.

3. Machine à laver selon l'une des revendications 1 et 2, caractérisée en ce que la séparation départageant les deux godets de la boîte est une chicane formée d'au moins deux cloisons sensiblement verticales lorsque la porte est fermée l'une des cloisons constituant alors une paroi fermée à la base du godet à liquide, chicane placée dans la partie médiane de la boîte au-dessus du niveau maximum occupé par le produit de lavage dans le godet à liquide lorsque la porte est verticale.

4. Machine à laver selon les revendications 2 et 3 prises ensemble, caractérisée en ce que la chicane laisse un passage communicant avec le godet à poudre, passage ouvrant dans le fond de celui-ci, lorsque la porte est fermée.

## Claims

1. A laundry-washing machine of the top-loading type, comprising at least one washing-agent dispenser formed in a pivotal tub door which extends horizontally in its closed position, which dispenser comprises two compartments, each intended for either a liquid or a powder, and a conduit by means of which a programmed water-supply to the compartments is possible when the door is in its closed position, the liquid washing agent being discharged into the tub of the washing machine by siphoning and the washing powder being discharged by entrainment, which compartments can be filled when the door is in its open vertical position, characterized in that the two compartments of the dispenser have a common filling aperture, the powder compartment being disposed above the liquid compartment when the door is in the open position, a partition between the compartments ensuring that the powder is retained but allowing the passage of the liquid.

2. A laundry-washing machine as claimed in Claim 1, characterized in that the partition is a water-supply means which is adapted to lead the water contained in the liquid compartment towards the powder compartment, when the door is in the closed position.

3. A laundry-washing machine as claimed in any one of the Claims 1 and 2, characterized in that the partition separating the two compartments of the dispenser is a baffle means comprising at least two baffle plates which extend substantially vertically when the door is in the closed position, one of said plates then constituting an imperforate wall at the base of the liquid compartment, which baffle means is arranged in the central part of the dispenser above the maximum level of the liquid washing agent in the compartment_{'}when the door is in its vertical position.

4. A laundry-washing machine as claimed in Claims 2 and 3 in combination, characterized in that the baffle means has a passage which communicates with the powder compartment and which opens into the lower part of this compartment when the door is in the closed position.

## Patentansprüche

1. Waschmaschine vom Topladertyp mit mindestens einer Waschmitteldose, die in einer schwenkbaren Bottichabsclussdeckel vorgesehen ist, wobei dieser Deckel horizontal in die geschlossene Lage geklappt werden kann, wobei diese Waschmitteldose einerseits aus zwei Bechern besteht, die je speziell für pulverförmiges bzw. flüssiges Waschmittel bestimmt sind und andererseits aus einer Leitung besteht, durch die es möglich ist, dass die Becher mit Wasser gefüllt werden, wenn der Deckel geschlossen wird, wobei das flüssige Waschmittel danach mit Hilfe eines Siphons in dem Bottich der Waschmaschine gegeben wird und wobei das pulverförmige Waschmittel vom Wasser mitgeführt wird, wobei das Füllen der Becher möglich ist, wenn der Deckel in vertikaler Lage geöffnet ist, dadurch gekennzeichnet, dass die zwei Becher der Dose eine gemeinsame Ladeöffnung haben, wobei der Pulverbecher sich über dem Flüssigkeitsbecher befindet, wenn der Deckel geöffnet ist, wobei eine Trennwand die Becher voneinander trennt und das Pulver zurückhält, während das flüssige Waschmittel durchgelassen wird.

2. Waschmaschine nach Anspruch 1, dadurch gekennzeichnet, dass die Trennwand ein Wasserzufuhrmittel ist, das, wenn der Deckel geschlossen wird, das in dem Flüssigkeitsbecher vorhandene Wasser dem Pulverbecher zuführen kann.

3. Waschmaschine nach Anspruch 1 und 2, dadurch gekennzeichnet, dass die die zwei Becher der Dose voneinander trennende Wand eine aus mindestens zwei Trennwände gebildete Schikane ist, wobei diese Trennwände im wesentlichen vertikal sind, wenn der Deckel geschlossen ist, wobei eine der Trennwände dann eine geschlossene Wand unten im Flüssigkeitsbecher bildet, wobei diese Schikane in dem Mittelteil der Dose über dem in vertikaler Lage des Deckels maximalen Pegel des flüssigen Waschmittels in dem Flüssigkeitsbecher vorgesehen ist.

4. Waschmaschine nach den Ansprüchen 2 und 3, dadurch gekennzeichnet, dass die Schikane einen Durchgang freilässt, wodurch es eine Verbindung mit dem Pulverbecher gibt, wobei dieser Durchgang in dem Boden desselben geöffnet wird, wenn der Deckel geschlossen wird.
